# EUROPÄISCHE PATENTSCHRIFT

(11) **EP 1 634 308 B1**
(45) Veröffentlichungstag und Bekanntmachung des Hinweises auf die Patenterteilung: **07.02.2007**
(21) Anmeldenummer: 04802950.8
(22) Anmeldetag: 17.12.2004
(51) Int. Cl.: H01F 5/02, H01F 27/29

(54) **INDUKTIVES MINIATUR-BAUELEMENT, INSBESONDERE ANTENNE**
INDUCTIVE MINIATURE COMPONENT, IN PARTICULAR AN ANTENNA
COMPOSANT INDUCTIF MINIATURE, EN PARTICULIER ANTENNE

(30) Priorität: 24.12.2003 DE 10361233
(43) Veröffentlichungstag der Anmeldung: 15.03.2006
(73) Patentinhaber: NEOSID Pemetzrieder GmbH & Co. KG, 58553 Halver (DE)
(72) Erfinder: LORENZ, Dieter, 58339 Breckerfeld (DE); SCHÖN, Olaf, 58640 Iserlohn (DE); SWOBODA, Eugeniusz, 58644 Iserlohn (DE)
(74) Vertreter: Feder, Wolf-Dietrich
(86) Internationale Anmeldenummer: PCT/DE2004/002763
(87) Internationale Veröffentlichungsnummer: WO 2005/062316

(56) Entgegenhaltungen:
- EP-A- 1 315 178
- US-A- 4 287 809
- US-A1- 2003 222 829
- US-A1- 2004 232 845
- US-B1- 6 407 677
- PATENT ABSTRACTS OF JAPAN Bd. 2003, Nr. 07, 3. Juli 2003 (2003-07-03) -& JP 2003 092509 A (SUMIDA CORPORATION; SUMIDA TECHNOLOGIES INC), 28. März 2003 (2003-03-28)

## Beschreibung

Die Erfindung betrifft ein induktives Miniatur-Bauelement, insbesondere eine Antenne, mit den Merkmalen aus dem Oberbegriff von Patentanspruch 1.

Ein derartiges Bauelement ist in EP 1 315 178 A1 beschrieben. Dieses bekannte Bauelement besitzt einen würfelförmigen Wicklungsträger, welcher an seinen acht Ecken mit erhabenen Kanten versehen ist, wobei der Abstand zwischen einer Außenfläche einer erhabenen Kante und der Außenmantelfläche des Würfels mindestens der Wicklungsstärke entspricht und wobei zwischen zwei erhabenen Kanten jeweils umlaufende Abstandsräume zur Wicklungsführung bzw. Einlage der Wicklungen gebildet sind. Der Wicklungsträger ist aus zwei hohlen Halbwürfeln zusammengesetzt, welche einen Kern aus einem magnetisch wirksamen Material umschließen.

Aus US 4 287 809 A ist es bekannt, bei induktiven Bauelementen mit dreidimensionaler Wicklungsanordnung einen von den Wicklungen umfassten Ferritkern zu verwenden. Weiterhin ist es aus US 6 407 677 B 1 und US 2003/0222829 A1 bekannt, bei induktiven Bauelementen mit dreidimensionaler Wicklungsanordnung die Wicklungen direkt auf einen als flaches Bauteil ausgebildeten Ferritkern aufzubringen.

Der Erfindung liegt die Aufgabe zugrunde, ein induktives Miniatur-Bauelement, insbesondere eine Antenne, mit den im Oberbegriff des Patentanspruchs 1 beschriebenen Merkmalen so auszubilden, dass eine wenig aufwendige Herstellung möglich ist, die insbesondere vollautomatisch durchgeführt werden kann, die aber insbesondere einen sicheren Sitz der dritten Spulenwicklung gewährleistet.

Die Lösung dieser Aufgabe geschieht erfindungsgemäß wie im kennzeichnenden Teil des Patentanspruchs 1 angegeben. Vorteilhafte Weiterbildungen des erfindungsgemäßen Bauelements sind in den abhängigen Vorrichtungsansprüchen beschrieben. Ein Verfahren zur automatischen Herstellung des erfindungsgemäßen Bauelements ist im Verfahrensanspruch 7 beschrieben.

Ein Grundgedanke der Erfindung besteht darin, den Wickelkörper des Bauelements insgesamt als flaches, rechteckiges oder vieleckiges Bauteil auszubilden, und zwar derart, dass der innerhalb seiner Außenflächen angeordnete Aufnahmeraum, in den ein als flaches Bauelement ausgebildeter Ferritkern vollautomatisch von oben eingesetzt oder von der Seite eingeschoben wird, sich zur Oberseite oder Unterseite oder zu einer der Schmalseiten des Wickelkörpers hin öffnet. Anschließend daran werden ebenfalls automatisch die drei Spulenwicklungen auf den Wickelkörper aufgebracht. Hierbei wird die dritte Spulenwicklung durch die am Wickelkörper angeordneten Führungselemente, welche Aufnahmetaschen bilden, durch welche die Windungen der dritten Spulenwicklung hindurchgeführt werden, in einem sicheren Sitz gehalten. Die Führungselemente sind in den Eckbereichen des Wickelkörpers angeordnet, so dass die dritte Spulenwicklung in diesen Bereichen besonders sicher geführt ist.

Das erfindungsgemäße induktive Miniatur-Bauelement lässt sich rasch und wenig aufwendig auf entsprechend ausgestatteten Automaten herstellen.

Im folgenden wird anhand er beigefügten Zeichnungen ein Ausführungsbeispiel für ein induktives Miniatur-Bauelement nach der Erfindung näher erläutert.

In den Zeichnungen zeigen:
- Fig. 1: in einer ersten Ausführungsform den nur teilweise mit zwei Wicklungen bewickelten Wickelkörper eines Miniatur-Bauelements von unten gesehen;
- Fig. 2: den teilweise mit drei Wicklungen bewickelten Wickelkörper nach Fig. 1 in einer Ansicht auf die Schmalseite;
- Fig. 3.: den Wickelkörper nach Fig. 1 und 2 in einer Ansicht von oben;
- Fig. 4: einen Schnitt nach der Linie A-B in Fig. 3;
- Fig. 5: einen Schnitt nach der Linie C-D in Fig. 3;
- Fig. 6: in einer Darstellung analog Fig. 1 eine Variante des Wickelkörpers im unbewickelten Zustand;
- Fig. 7 u. 8: den Wickelkörper nach Fig. 6 jeweils in einer Ansicht auf die Schmalseite;
- Fig. 9: den Wickelkörper nach Fig. 6 bis 8 in einer Ansicht von oben;
- Fig. 10: einen Schnitt nach der Linie A'-B' in Fig. 9;
- Fig. 11: einen Schnitt nach der Linie C'-D' in Fig. 9;
- Fig. 12: in einer zweiten Ausführungsform den mit drei Wicklungen bewickelten Wickelkörper eines Miniatur-Bauelements von unten gesehen;
- Fig. 13: den Wickelkörper nach Fig. 12 im teilweise bewickelten Zustand in einer Ansicht auf die Schmalseite;
- Fig. 14: in einer Darstellung analog Fig. 12 den Wickelkörper im unbewickelten Zustand;
- Fig. 15: in einer Darstellung analog Fig. 13 den Wickelkörper im unbewickelten Zustand.

Der in den Fig. 1 bis 5 im nur teilweise bewickelten Zustand dargestellte Wickelkörper 1 ist als in seinen Außenumrissen achteckiges, flaches Bauteil ausgebildet und zum Aufbau einer isotropen Antenne gedacht, indem auf ihn drei Spulenwicklungen derart aufgebracht werden, dass die Achsen dieser Spulenwicklungen in die drei jeweils senkrecht zueinander ausgerichteten Raumrichtungen X, Y und Z weisen. Diese Raumrichtungen X, Y und Z sind in den Zeichnungen angegeben. Die Spulenwicklungen sind so auf den Wickelkörper 1 aufgebracht, dass eine erste Spulenwicklung 2X und eine zweite Spulenwicklung 2Y in zwei senkrecht zueinander und parallel zur Mittelebene des Wickelkörpers 1 liegenden Richtungen der Breite und der Länge des Wickelkörpers um diesen herumgewickelt sind und die dritte Spulenwicklung 2Z entlang der Schmalseite des Wickelkörpers 1 seinem Umfang folgend um diesen herumgewickelt ist.

In den vier Eckbereichen des Wickelkörpers 1 sind den Umfang des Wickelkörpers überragende, parallel zu einer Mittelebene des Wickelkörpers verlaufende und zu beiden Seiten des Windungsverlaufs der dritten Spulenwicklung 2Z liegende Führungselemente 3.1 bis 3.4 und 4.1 bis 4.4 angeordnet, die derart einander gegenüberliegen, dass, wie aus den Zeichnungen zu ersehen, jeweils zwei Führungselemente 3.1 und 4.1, 3.2 und 4.2, 3.3 und 4.3 sowie 3.4 und 4.4 Aufnahmetaschen mit U-förmigem Querschnitt bilden, in denen die Windungen der dritten Spulenwicklung 2Z verlaufen.

An den äußeren Kanten der Führungselemente 3.1 bis 3.4 an der Unterseite des Wickelkörpers 1 sind jeweils Anschlussfahnen 6.1 bis 6.4 angeordnet zum Anschluss der Enden der Spulenwicklungen und zum Anschluss des Bauelements an die Leiterbahnen einer nicht dargestellten Leiterplatte.

Der Wickelkörper 1 besteht aus Kunststoffmaterial und besitzt innerhalb seiner Außenflächen einen von Führungsflächen 7.1, 7.2, 7.3 begrenzten, im wesentlichen parallel zur Mittelebene verlaufenden, sich zur Oberseite des Wickelkörpers 1 hin öffnenden Aufnahmeraum 5, in den ein als flaches Bauteil ausgebildeter Ferritkern von oben eingesetzt werden kann. Dieses Einsetzen des Ferritkerns geschieht, bevor die drei Spulenwicklungen auf den Wickelkörper 1 aufgebracht werden.

Im dargestellten Ausführungsbeispiel besitzt der Aufnahmeraum 5 die Innenkontur eines regelmäßigen Achtecks. Dementsprechend besitzt der in ihn einzusetzende Ferritkern die Außenform eines regelmäßigen Achtecks. Der Ferritkern kann durch Verkleben im Aufnahmeraum fixiert sein.

Die Fig. 6 bis 11 zeigen eine Variante des Wickelkörpers nach Fig. 1 bis 5 im unbewickelten Zustand. Die wesentlichen Unterschiede bestehen in einer etwas anderen Ausgestaltung der Führungselemente für die dritte Spulenwicklung sowie der Anschlusselemente, an welche die Enden der Spulenwicklungen angeschlossen sind. In den Fig. 6 bis 11 sind die den Einzelheiten des Wickelkörpers nach Fig. 1 und 5 entsprechenden Teile mit den gleichen Bezugsziffern bezeichnet, die mit einem Apostrophstrich versehen sind. Eine ausführliche Beschreibung des Wickelkörpers nach Fig. 6 bis 11 erscheint nicht erforderlich.

Selbstverständlich sind auch Ausführungsformen möglich, bei denen sich der Aufnahmeraum zur Unterseite des Wickelkörpers oder zu einer der Schmalseiten hin öffnet. Im letzteren Fall wird der Ferritkern dann von einer der Schmalseiten her in den Aufnahmeraum eingeschoben.

In den Fig. 12 bis 15 ist im bewickelten und unbewickelten Zustand eine zweite Ausführungsform eines Wickelkörpers dargestellt.

Der Wickelkörper 11 ist wiederum als flaches, im wesentlichen achteckiges Bauteil ausgebildet, auf den drei Spulenwicklungen derart aufgebracht sind, dass wiederum die Achsen dieser Spulenwicklungen 12X, 12Y, 12Z in die drei jeweils senkrecht zueinander ausgerichteten Raumrichtungen X, Y und Z weisen. Die Spulenwicklungen 12X, 12Y, 12Z sind in der gleichen Weise aufgebracht wie bei den oben beschriebenen Ausführungsformen.

In den vier Eckbereichen des Wickelkörpers 11 sind den Umfang des Wickelkörpers überragende, parallel zu einer Mittelebene des Wickelkörpers verlaufende und zu beiden Seiten des Windungsverlaufs der dritten Spulenwicklung 12Z liegende Führungselemente angeordnet, von denen die an der Unterseite des Wickelkörpers 11 liegenden Führungselemente 13.1 bis 13.4 in den Fig. 12 und 14 sichtbar sind, während von den an der Oberseite des Wickelkörpers 11 liegenden Führungselementen nur die Führungselemente 14.1 und 14.2 in den Fig. 13 und 15 sichtbar sind. Die Führungselemente an der Oberseite und an der Unterseite liegen wiederum derart einander gegenüber, dass sie Aufnahmetaschen bilden, in denen die Windungen der dritten Spulenwicklung 12Z verlaufen. Um Fortsätze der an der Unterseite angeordneten Führungselemente 13.2 und 13.4 sind jeweils die Enden von Spulenwicklungen herumgewickelt und dort verlötet, so dass Anschlusselemente 16.2 bzw. 16.4 gebildet werden zum Anschluss des Bauelements an die Leiterbahnen einer nicht dargestellten Leiterplatte.

Innerhalb seiner Außenflächen besitzt der Wickelkörper 11 einen von Führungsflächen 17 begrenzten, im wesentlichen parallel zur Mittelebene verlaufenden, sich zu einer Schmalseite des Wickelkörpers 11 hin öffnenden Aufnahmeraum 15, in den ein als flaches Bauteil ausgebildeter Ferritkern 18 eingeschoben ist. Das Einschieben des Ferritkerns 18 geschieht, bevor die drei Spulenwicklungen auf den Wickelkörper 11 aufgebracht werden.

Im folgenden werden Verfahren beschrieben, nach denen ein induktives Miniatur-Bauelement, wie anhand der Fig. 1 bis 5 bzw. Fig. 12 bis 15 beschrieben, auf einem entsprechend ausgestatteten Fertigungsautomaten hergestellt werden kann.

Im Fall eines Bauelements nach Fig. 1 bis 5 laufen folgende Verfahrensschritte automatisch ab:
a) Herstellen eines Wickelkörpers aus Kunststoffinaterial mit einem Aufnahmeraum für einen Ferritkern und mit einstückig angeordneten Führungselementen an der Oberseite und an der Unterseite;
b) Bereitstellen eines als flaches Bauteil ausgebildeten Ferritkerns;
c) Einsetzen des Ferritkerns von oben in den Aufnahmeraum des Wickelkörpers;
d) Wickeln einer ersten und zweiten Spulenwicklung auf den Wickelkörper in zwei senkrecht zueinander in der Mittelebene des Wickelkörpers liegenden Richtungen;
e) Wickeln einer dritten Spulenwicklung entlang der Schmalseite des Wickelkörpers in den Raum zwischen den Führungselementen der Oberseite und den Führungselementen der Unterseite;
f) Verbinden der Wicklungsenden der drei Spulenwicklungen mit Kontaktelementen an der Unterseite des Wickelkörpers durch Löten;
g) Abführen des Bauelements zum Messen und Verpacken.

Im Fall eines Bauelements nach Fig. 12 bis 15 laufen folgende Verfahrensschritte automatisch ab:
a) Herstellen eines Wickelkörpers aus Kunststoffmaterial mit einem Aufnahmeraum für einen Ferritkern und mit einstückig angeordneten Führungselementen an der Oberseite und an der Unterseite;
b) Bereitstellen eines als flaches Bauteil ausgebildeten Ferritkerns;
c) Einschieben des Ferritkerns von der Schmalseite her in den Aufnahmeraum des Wickelkörpers;
d) Wickeln einer ersten und zweiten Spulenwicklung auf den Wickelkörper in zwei senkrecht zueinander in der Mittelebene des Wickelkörpers liegenden Richtungen;
e) Wickeln einer dritten Spulenwicklung entlang der Schmalseite des Wickelkörpers in den Raum zwischen den Führungselementen der Oberseite und den Führungselementen der Unterseite;
f) Wickeln der Wicklungsenden der drei Spulenwicklungen um Vorsprünge der Führungselemente an der Unterseite des Wickelkörpers und Verlöten der Enden;
g) Abführen des Bauelements zum Messen und Verpacken.

## Patentansprüche

1. Induktives Miniatur-Bauelement, insbesondere Antenne, mit einem Wikkelkörper (1, 11), auf welchen drei Spulenwicklungen (2X, 2Y, 2Z, 12X, 12Y, 12Z) derart aufgebracht sind, dass die Achsen dieser Spulenwicklungen in die drei jeweils senkrecht zueinander ausgerichteten Raumrichtungen weisen, wobei eine erste (2X,12X) und eine zweite (2Y,12Y) Spulenwicklung in zwei senkrecht zueinander in der Mittelebene des Wickelkörpers (1, 11) liegenden Raumrichtungen (X, Y) der Breite und der Länge des Wickelkörpers um diesen herumgewickelt sind und die dritte Spulenwicklung (2Z,12Z) entlang der Schmalseite des Wickelkörpers seinem Umfang folgend um diesen herumgewickelt ist, wobei der Wickelkörper (1, 11) in Eckbereichen Führungselemente (3.1 - 3.4, 13.1 - 13.4) zur Führung der dritten Spulenwicklung (2Z, 12Z) an einer ihrer Seiten aufweist und das Bauelement einen von den Spulenwicklungen umfassten Kern (18) aus magnetisch wirksamem Material besitzt und der aus Kunststoffmaterial bestehende Wickelkörper (1, 11) innerhalb seiner Außenfläche einen Führungsflächen (7.1 - 7.3, 17) enthaltenden, im wesentlichen parallel zur Mittelebene verlaufenden Aufnahmeraum (5, 15) aufweist, in den der Kern (18) eingesetzt oder eingeschoben ist, **dadurch gekennzeichnet, dass** der Wickelkörper (1, 11) als flaches, rechteckiges oder vieleckiges Bauteil und der Kern als flaches, aus einem Ferrit bestehendes Bauteil ausgebildet sind und der Aufnahmeraum (5, 15) sich zur Oberseite oder Unterseite oder zu einer der Schmalseiten des Wickelkörpers hin öffnet.

2. Miniatur-Bauelement nach Anspruch 1, **dadurch gekennzeichnet, dass** der Aufnahmeraum (5) die Innenkontur eines regelmäßigen Achtecks aufweist.

3. Miniatur-Bauelement nach Anspruch 1 oder 2, **dadurch gekennzeichnet, dass** der Wickelkörper (1, 11) einen vieleckigen Außenumriss aufweist und in vier Eckbereichen an der Oberseite und der Unterseite des Wickelkörpers (1, 11) den Umfang des Wickelkörpers überragende, parallel zur Mittelebene des Wickelkörpers verlaufende, jeweils zu beiden Seiten des Windungsverlaufs der dritten Spulenwicklung (2Z, 12Z) liegende Führungselemente (3.1 bis 3.4, 4.1 bis 4.4, 13.1 bis 13.4, 14.1, 14.2) angeordnet sind.

4. Miniatur-Bauelement nach Anspruch 3, **dadurch gekennzeichnet, dass** die Führungselemente (3.1 bis 3.4, 4.1 bis 4.4, 13.1 bis 13.4, 14.1, 14.2) an der Oberseite und der Unterseite des Wickelkörpers (1, 11) jeweils derart einander gegenüberliegen, dass sie Aufnahmetaschen mit U-förmigem Querschnitt bilden, in denen die Windungen der dritten Spulenwicklung (2Z, 12Z) verlaufen.

5. Miniatur-Bauelement nach Anspruch 3 oder 4, **dadurch gekennzeichnet, dass** an den Führungselementen (3.1 bis 3.4) der Unterseite des Wickelkörpers (1) jeweils Kontaktelemente (6.1 bis 6.4) angeordnet sind, an welche die Wicklungsenden der Spulenwicklungen angeschlossen sind.

6. Miniatur-Bauelement nach Anspruch 5, **dadurch gekennzeichnet, dass** die Kontaktelemente (6.1 bis 6.4) als Kontaktfüße ausgebildet sind, mit denen das Bauelement auf eine Leiterplatte aufsetzbar und mit den Leiterbahnen der Leiterplatte verbindbar ist.

7. Verfahren zur Herstellung eines Miniatur-Bauelements nach einem der Ansprüche 1 bis 6, **gekennzeichnet durch** folgende automatisch ablaufende Verfahrensschritte:
a) Herstellen eines Wickelkörpers aus Kunststoffinaterial mit einem Aufnahmeraum für einen Ferritkern und mit einstückig angeordneten Führungselementen an der Oberseite und an der Unterseite;
b) Bereitstellen eines als flaches Bauteil ausgebildeten Ferritkerns;
c) Einschieben des Ferritkerns von der Schmalseite her in den Aufnahmeraum des Wickelkörpers;
d) Wickeln einer ersten und zweiten Spulenwicklung auf den Wickelkörper in zwei senkrecht zueinander in der Mittelebene des Wickelkörpers liegenden Richtungen;
e) Wickeln einer dritten Spulenwicklung entlang der Schmalseite des Wickelkörpers in den Raum zwischen den Führungselementen der Oberseite und den Führungselementen der Unterseite;
f) Wickeln der Wicklungsenden der Spulenwicklungen um Vorsprünge der Führungselemente an der Unterseite des Wickelkörpers und Verlöten der Enden;
g) Abführen des Bauelements zum Messen und Verpacken.

## Claims

1. Inductive miniature component, in particular antenna, with a winding body (1, 11) to which three coil windings (2X, 2Y, 2Z, 12X, 12Y, 12Z) are applied such that the axes of these coil windings point in the three directions in space in each case oriented perpendicularly to one another, wherein a first (2X, 12X) and a second (2Y, 12Y) coil winding are wound in two directions in space (X, Y), lying perpendicularly to one another in the central plane of the winding body (1, 11), of the width and the length of the winding body around the latter and the third coil winding (2Z, 12Z) is wound along the narrow side of the winding body around the latter while following its circumference, wherein the winding body (1, 11) comprises guide elements (3.1-3.4, 13.1-13.4) in corner regions for guiding the third coil winding (2Z, 12Z) at one of its sides and the component has a core (18), encompassed by the coil windings, of magnetically active material and the winding body (1, 11), which consists of plastics material, comprises within its external surface a receiving chamber (5, 15) containing guide surfaces (7.1-7.3, 17) and extending substantially parallel to the central plane, into which chamber the core (18) is inserted or pushed, **characterised in that** the winding body (1, 11) is formed as a flat, rectangular or polygonal structural part and the core as a flat structural part consisting of a ferrite and the receiving chamber (5, 15) opens towards the top side or underside or towards one of the narrow sides of the winding body.

2. Miniature component according to Claim 1, **characterised in that** the receiving chamber (5) has the internal contour of a regular octagon.

3. Miniature component according to Claim 1 or 2, **characterised in that** the winding body (1, 11) has a polygonal external contour and guide elements (3.1 to 3.4, 4.1 to 4.4, 13.1 to 13.4, 14.1, 14.2) are disposed in four corner regions at the top side and the underside of the winding body (1, 11), which elements project beyond the circumference of the winding body, extend parallel to the central plane of the winding body and in each case lie on both sides of the winding path of the third coil winding (2Z, 12Z).

4. Miniature component according to Claim 3, **characterised in that** the guide elements (3.1 to 3.4, 4.1 to 4.4, 13.1 to 13.4, 14.1, 14.2) in each case lie opposite one another at the top side and the underside of the winding body (1, 11) such that they form receiving pockets with a U-shaped cross section in which the turns of the third coil winding (2Z, 12Z) extend.

5. Miniature component according to Claim 3 or 4, **characterised in that** contact elements (6.1 to 6.4) are in each case disposed on the guide elements (3.1 to 3.4) of the underside of the winding body (1), to which elements the winding ends of the coil windings are connected.

6. Miniature component according to Claim 5, **characterised in that** the contact elements (6.1 to 6.4) are formed as contact feet with which the component can be mounted on a printed circuit board and connected to the conductor tracks of the printed circuit board.

7. Method for producing a miniature component according to any one of Claims 1 to 6, **characterised by** the following automatically proceeding method steps:
a) producing a winding body from plastics material with a receiving chamber for a ferrite core and with integrally disposed guide elements at the top side and at the underside;
b) providing a ferrite core formed as a flat structural part;
c) pushing the ferrite core from the narrow side into the receiving chamber of the winding body;
d) winding a first and second coil winding onto the winding body in two directions lying perpendicularly to one another in the central plane of the winding body;
e) winding a third coil winding along the narrow side of the winding body into the space between the guide elements of the top side and the guide elements of the underside;
f) winding the winding ends of the coil windings around projections of the guide elements at the underside of the winding body and soldering the ends;
g) taking the component away for testing and packaging.

## Revendications

1. Composant miniature inductif, en particulier antenne, comprenant un corps d'enroulement (1, 11), sur lequel trois enroulements de bobine (2X, 2Y, 2Z, 12X, 12Y, 12Z) sont appliqués de telle sorte que les axes de ces enroulements de bobine sont dirigés dans les trois directions de l'espace orientées à chaque fois perpendiculairement entre elles, un premier enroulement de bobine (2X, 12X) et un second enroulement de bobine (2Y, 12Y) étant enroulés dans deux directions de l'espace (X, Y), disposées perpendiculairement entre elles dans le plan médian du corps d'enroulement (1, 11), de la largeur et de la longueur du corps d'enroulement autour de celui-ci et le troisième enroulement de bobine (2Z, 12Z) étant enroulé le long du côté étroit du corps d'enroulement en suivant son pourtour autour de celui-ci, le corps d'enroulement (1, 11) présentant dans des zones d'angle des éléments de guidage (3.1 - 3.4, 13.1 - 13.4) pour le guidage du troisième enroulement de bobine (2Z, 12Z) sur l'un de ses côtés et le composant présentant un noyau (18) englobé par les enroulements de bobine à base de matériau magnétiquement efficace et le corps d'enroulement (1, 11) à base de matériau plastique présentant à l'intérieur de sa face extérieure un espace de logement (5, 15) contenant des surfaces de guidage (7.1 - 7.3, 17) et agencé sensiblement parallèlement au plan médian, espace dans lequel le noyau (18) est inséré ou est introduit, **caractérisé en ce que** le corps d'enroulement (1, 11) est conçu comme un composant plat, rectangulaire ou polygonal et le noyau comme un composant plat, à base d'un ferrite et l'espace de logement (5, 15) s'ouvrant sur le côté supérieur ou le côté inférieur ou en direction de l'un des côtés étroits du corps d'enroulement.

2. Composant miniature selon la revendication 1, **caractérisé en ce que** l'espace de logement (5) présente le contour intérieur d'un octogone régulier.

3. Composant miniature selon la revendication 1 ou 2, **caractérisé en ce que** le corps d'enroulement (1, 11) présente un contour extérieur polygonal et des éléments de guidage (3.1 à 3.4, 4.1 à 4.4, 13.1 à 13.4, 14.1, 14.2) dépassant du pourtour du corps d'enroulement, agencés parallèlement au plan médian du corps d'enroulement et situés respectivement des deux côtés du tracé de spire du troisième enroulement de bobine (2Z, 12Z) étant disposés dans quatre zones d'angle sur le côté supérieur et le côté inférieur du corps d'enroulement (1, 11).

4. Composant miniature selon la revendication 3, **caractérisé en ce que** les éléments de guidage (3.1 à 3.4, 4.1 à 4.4, 13.1 à 13.4, 14.1, 14.2) se font face sur le côté supérieur et le côté inférieur du corps d'enroulement (1, 11) respectivement de telle sorte qu'ils forment des poches de logement avec une section en U, dans lesquelles les spires du troisième enroulement de bobine (2Z, 12Z) sont agencées.

5. Composant miniature selon la revendication 3 ou 4, **caractérisé en ce que** sur les éléments de guidage (3.1 à 3.4) du côté inférieur du corps d'enroulement (1) sont disposés respectivement des éléments de contact (6.1 à 6.4) sur lesquels les extrémités d'enroulement des enroulements de bobine sont raccordées.

6. Composant miniature selon la revendication 5, **caractérisé en ce que** les éléments de contact (6.1 à 6.4) sont conçus comme des pieds de contact, avec lesquels le composant peut être posé sur une carte imprimée et peut être relié aux pistes conductives de la carte imprimée.

7. Procédé pour la fabrication d'un composant miniature selon l'une quelconque des revendications 1 à 6, **caractérisé par** les étapes de procédé ci-dessous se déroulant de façon automatique :
a) fabrication d'un corps d'enroulement à base de matériau plastique comprenant un espace de logement pour un noyau en ferrite et avec des éléments de guidage disposés d'une seule pièce sur le côté inférieur et le côté supérieur ;
b) mise à disposition d'un noyau de ferrite conçu comme composant plat;
c) introduction du noyau de ferrite à partir du côté étroit dans l'espace de logement du corps d'enroulement ;
d) enroulement d'un premier et d'un second enroulements de bobine sur le corps d'enroulement dans deux directions disposées perpendiculairement entre elles dans le plan médian du corps d'enroulement ;
e) enroulement d'un troisième enroulement de bobine le long du côté étroit du corps d'enroulement dans l'espace entre les éléments de guidage du côté supérieur et des éléments de guidage du côté inférieur ;
f) enroulement des extrémités d'enroulement des enroulements de bobine autour des parties saillantes des éléments de guidage sur le côté inférieur du corps d'enroulement et brasage des extrémités ;
g) évacuation des composants pour la mesure et le conditionnement.
